# EUROPÄISCHE PATENTSCHRIFT

(11) **EP 0 781 629 B1**
(45) Veröffentlichungstag und Bekanntmachung des Hinweises auf die Patenterteilung: **09.06.1999**
(21) Anmeldenummer: 96106587.7
(22) Anmeldetag: 26.04.1996
(51) Int. Cl.: B24D 7/00, B24D 11/00

(54) **Direkt oder indirekt mit einer Maschine oder einem manuell betreibbaren Schleifmittelhalter adaptierbarer Schleifkörper sowie ein hierfür geeigneter Adapter**
Directly or indirectly adaptable grinding body for a machine or a manually operable grinding device holder, as well as a suitable adapter for same
Elément abrasif adaptable directement ou indirectement à une machine ou à un support d'abrasif actionné manuellement ainsi qu'un adaptateur approprié

(30) Priorität: 29.12.1995 DE 29520566 U
(43) Veröffentlichungstag der Anmeldung: 02.07.1997
(73) Patentinhaber: Jöst, Peter, 69518 Abtsteinach (DE)
(72) Erfinder: Jöst, Peter, 69518 Abtsteinach (DE)
(74) Vertreter: Knoblauch, Andreas, Dr.-Ing.

(56) Entgegenhaltungen:
- EP-A- 0 578 865
- WO-A-96/07509
- WO-A-96/13358
- US-A- 4 937 984
- US-A- 5 007 206
- US-A- 5 036 627

## Beschreibung

Die Erfindung betrifft einen Schleifkörper nach dem Oberbegriff des Anspruchs 1, eine Kombination aus einem Schleifkörper und einem Schleifmittelhalter sowie einen zum arbeitsgerechten Aufbringen auf einen Maschinenschleifteller oder Schleifplatte bzw. auf einen betätigbaren Schleifmittelhalter mit oder ohne Absaugung, geeigneten Adapter.

Schleifkörper der eingangs genannten Art, insbesondere maschinenadaptierbare Schleifkörper, sind in den vielfältigsten Ausführungsformen, hinsichtlich Aufbau und geometrischer Form bekannt. Beispielsweise sind für Exzenterschleifer geeignete, kreisrunde Schleifscheiben im Handel erhältlich, die auf ihrer Rückseite ein Velours zum Ankletten an die Schleifplatte aufweisen. Die Schleifscheiben weisen ferner beispielsweise sechs oder acht auf einem Kreis angeordnete Löcher von mehreren Millimetern Durchmesser auf, die mit entsprechender Bohrung in der Schleifplatte zur Überdeckung gebracht werden müssen, um ein Absaugen des Schleifstaubes zu ermöglichen (Katalog Bosch Heimwerker-Programm 1994/95, S. 22).

Andere Schleifmittel sind in Form von Schleifgittern bekannt (US 4 937 984, US 5 007 206, US 5 503 627). Schleifgitter sind jedoch schwierig zu befestigen, weil sie gespannt werden müssen. Sie haben nur eine relativ geringe Standzeit.

Um ein einwandfreies Schleifergebnis zu erzielen, bedarf es des kontinuierlichen Abtransports des Schleifstaubes. Ist ein solcher Abtransport des Schleifstaubes nicht vorhanden oder wird ein solcher Abtransport nur unzureichend vorgenommen, führt dies zum Zusetzen der Schleifscheibe, so daß z.B. das einzelne Schleifkorn nicht mehr wirksam werden kann. Die Folge hieraus ist ein nicht zufriedenstellendes Schleifergebnis und eine beträchtlich verkürzte Standzeit des Schleifkörpers.

Die Konsequenz hieraus war beispielsweise die Anordnung von Absaugeinrichtungen im Schleifteller oder der Schleifplatte der Maschine, wobei der Schleifkörper mit Mitteln versehen wurde, so daß die Absaugung theoretisch dadurch erfüllt werden sollte, in dem sich im Schleifkörper befindliche Lochungen mit den Absaugkanälen des Schleiftellers oder der Platte überragten. Diese Maßnahmen gelten auch für manuell nutzbare Schleifmittelhalter, die mit Absaugeinrichtungen versehen sein können.

Nun ist es aber, um eine grundlegende Funktion sicherzustellen, erforderlich, daß der Anwender den Schleifkörper mit seinen Durchbrechungen deckungsgleich zu den Ansaugkanälen des Schleiftellers bzw. der Schleifplatte oder den weiteren Werkzeughilfsmittel aufbringt, worauf aber erfahrungsgemäß bei den meisten Anwendern nicht geachtet wird. Noch schwieriger erweist sich die Erfüllung dieser Voraussetzung, wenn zwischen Schleifkörper und Schleifteller bzw. Schleifplatte oder Schleifklotz oder ähnlichem ein Adapterteil zuzuordnen ist. In der Praxis ist jedoch auch bei vorschriftsmäßiger Übereinanderanordnung der adaptierten Teile kein zufriedenstellender Abtransport des Schleifstaubes zu erwarten. Der Schleifstaub wird nämlich nicht dort aufgesaugt oder abtransportiert, wo er entsteht, sondern dort wo er durch die Rotation oder Oszillationsbewegung des Schleifkörpers unter die Ansauglochungen transportiert wird.
Zwischenzeitlich wird der Schleifstaub sowohl auf dem Werkstück verrieben als auch in die Schleiffläche gepreßt, wo er zum Zusetzen der Schleifmittel führt.
Dies führt letztendlich zu einem qualitativ nicht zufriedenstellenden Schleifergebnis.

Der vorliegenden Erfindung liegt daher die Aufgabe zugrunde, einen Schleifkörper sowie entsprechende Adaptionsmittel für Maschinen oder manuelle Werkzeuge zu schaffen, der dem geschilderten Nachteil des Standes der Technik wirkungsvoll entgegentritt und dabei einen kontinuierlichen, regelmäßigen und zufriedenstellenden Abtransport des Schleifstaubes sicherstellt, welche sowohl einzeln als auch im Kombination miteinander verwendbar sind.

Diese Aufgabe wird erfindungsgemäß durch einen Schleifkörper nach dem Kennzeichen des Anspruchs 1, durch eine Kombination aus einem Schleifkörper und einem Schleifmittelhalter nach Anspruch 12 bzw. durch einen Adapter nach Anspruch 14 gelöst.

Besonders bevorzugte Weiterbildungen der Erfindung sind in den Unteransprüchen gekennzeichnet.

Erfindungsgemäß weist nun sowohl der Schleifkörper als auch der für manche arbeitsgerechte Befestigungen verwendete Adapter ein Netz von Durchbrechungen auf, die sowohl untereinander, d.h. miteinander kommunizieren, als auch beispielsweise mit der Absaugeinrichtung der Maschine in Verbindung stehen, so daß sowohl die Absaugluft als auch der Partikelstrom wirksam wird und der Staub abgefördert werden kann.

Je nach dem, wie der Aufbau des Schleifkörpers gewählt ist, ist es ausreichend, die Perforation in einer Schicht des Schleifkörpers anzuordnen, wenn die darunterliegende Schicht gas- und partikeldurchlässig ist. Bei wiederum anderen Schleifkörpern, mit anders geartetem Schichtaufbau kann es sinnvoll sein, die Perforation nicht durch eine, sondern durch mehrere oder alle Schichten, durchdringen zu lassen.

Gleiches gilt für den Aufbau des Adapters.

Daher zeichnet sich die vorliegende Erfindung dadurch aus, daß mittels dieser einerseits ein maschinenadaptierbarer Schleifkörper gebildet ist, der mindestens aus einer das Schleifmittel aufweisenden Schicht besteht und der direkt oder mit Hilfe eines Adapters indirekt auf den Schleifteller oder die Schleifplatte der Maschine arbeitsgerecht befestigbar ist und bei denen Mittel vorgesehen sind, die mit Absaugeinrichtungen des Schleiftellers oder der Schleifplatte der Maschine zusammenwirken können, wobei das Wesen der vorliegenden Erfindung darin liegt, daß mindestens der Schleifkörper eine Perforation aufweist, die annähernd gleichmäßig über die gesamte Fläche des Schleifkörpers verteilt oder zumindest partiell angeordnet ist und Zumindest die das Schleifmittel aufweisende Schicht durchdringt, wobei der Abstand der einzelnen, die Perforation bildenden Durchbrechungen zueinander und gegenüber den Absaugeinrichtungen des Schleiftellers oder der Schleifplatte so angeordnet sind, daß ein nahezu stauloser Transport des Schleifstaubes bewirkt ist.

Andererseits wird durch die vorliegende Erfindung ein Schleifkörper bereitgestellt, der auf einem manuell betätigbaren Schleifmittelhalter aufbringbar ist, welcher ebenfalls mit Absaugeinrichtungen bestückt ist und an eine externe Absauganlage gekoppelt wird.

Erfindungsgemäß zeichnet sich dieser Schleifkörper dadurch aus, daß er mindestens aus einer das Schleifmittel aufweisenden Schicht besteht und der direkt oder mit Hilfe eines Adapters indirekt auf einen Schleifmittelhalter arbeitsgerecht befestigbar ist und bei dem ferner Mittel vorgesehen sind, die mit Absaugeinrichtungen des Schleifmittelhalters zusammenwirken können. Das Wesen dieses Schleifkörpers ist dadurch gekennzeichnet, daß mindestens der Schleifkörper eine Perforation aufweist, die annähernd gleichmäßig über die gesamte Fläche des Schleifkörpers verteilt oder Zumindest partiell angeordnet ist und zumindest die das Schleifmittel aufweisende Schicht durchdringt, wobei der Abstand der einzelnen, die Perforation bildenden Durchbrechungen zueinander und gegenüber den Absaugeinrichtungen des Schleifmittelhalters so angeordnet sind, daß ein nahezu staubloser Transport des Schleifstaubes bewirkt ist.

Ferner wird durch die Erfindung ein Schleifkörper geschaffen, der ohne Absaugeinrichtungen einen zufriedenstellenden Abtransport des Schleifstaubes bewirkt. Es wurd erkannt, daß durch das Vorhandensein der Perforation der Schleifstaub alleine durch den Anpreßdruck von der Schleiffläche entfernt und in Zonen und Schichten hinter der Schleifebene gedrängt wird. Somit ist ein Zusetzen der Schleifkörner nahezu vermieden.

Bei einer besonders bevorzugten Ausführungsform ist vorgesehen, daß auch der Adapter eine mit der Perforation des Schleifkörpers zusammenwirkende Perforation aufweist.

Eine erste besonders bevorzugte Ausführungsvorm der vorliegenden Erfindung sieht einen Schleifkörper vor, der aus der das Schleifmittel aufweisenden Schicht und/oder der das Schleifmittel tragenden oder das Schleifmittel einbettenden Schicht und/oder der Klettadaptionsschicht besteht, die gemeinsam von der Perforation durchdrungen sind.
Zwischen der das Schleifmittel aufweisenden Schicht oder deren Träger oder Einbettungsschicht und der Klettadaptionsschicht kann eine Hilfsfunktionsschicht angeordnet sein. Solche Hilfsfunktionsschichten können als elastische Anpassungsschichten oder Ausgleichsschichten, beispielsweise aus Schaumstoff gebildet sein. Diese Hilfsfunktionsschichten können aber auch eine Temperatursperrwirkung besitzen und sowohl für den Naßals auch für den Trockenschliff geeignet sein. Bevorzugterweise sind alle den Schleifkörper bildenden Schichten von einer gemeinsamen Perforierung durchsetzt. Jedoch insbesondere, wenn die Hilfsfunktionschicht aus einem schaumartigen Aufbau besteht, sieht diese keine Perforation vor, sondern bildet selbst durch ihren schaumartigen Aufbau Kommuniktions- und Transportkanäle, zwischen den Durchbrechungen der Perforation der benachbarten Schicht und den Absaugeinrichtungen des Schleiftellers oder der verwendeten Werkzeuge. Die Perforation als auch die Kommunikationskanäle sind dabei gas- und partikeldurchströmbar.

Die Formen der die Perforation bildenden Durchbrechungen können sowohl kreisförmig, eckig und oval sein. Sie können auch durch schlitzartige Durchbrechungen, welche linear oder bogenförmig ausgerichtet sind, gebildet werden. Dies gilt sowohl für die Perforation des Schleifkörpers, als auch für die Perforation des Adapters. Sowohl der Schleifkörper als auch der Adapter kann scheibenförmig kreisrund, eckig, d.h. rechteckig oder dreieckig oder auch sternförmig ausgebildet sein. Der Schleifmittelträger besteht aus Papier, Gewebe oder einem Vlies.

Die vorliegende Erfindung stellt auch einen Adapter bereit, der zu arbeitsgerechten Maschinen- oder Schleifmittelhalteranordnung eines konventionellen als auch eines Schleifkörpers nach den Ansprüchen 1 bis 11 geeignet ist und kennzeichnet sich dadurch, daß der Adapter aus einer Klettadaptionsschicht, einer Schaumpartikelschicht und einer Veloursschicht besteht, wobei die zum Schleifkörper hinweisende Klettadaptionsschicht mit von der Perforation durchdrungen ist. Die Perforation als solche, sowohl im Schleifkörper als auch im Adapter ist erfindungsgemäß dort anzuordnen, wo die Schicht als solche gas- oder partikelstromundurchlässig ist. Die Eigenschaft des Schleifkörpers hinsichtlich Aufbau und Schichten, mit Ausnahme der Schleifschicht, gelten auch für die des Adapters.

Anhand den beigefügten Zeichnungen, die besonders bevorzugte Ausführungsbeispiele der Erfindung zeigen, wird diese nun näher beschrieben.
Dabei zeigen:
- Figur 1: eine Draufsicht auf eine erste Ausführungsvariante der vorliegenden Erfindung, hier eine mit Klettadaptionsfläche versehene Schleifscheibe
- Figur 2: das in Figur 1 mit A gekennzeichnete Detail in einer Vergrößerung;
- Figur 3: einen Schnitt entlang der in Figur 2 angedeuteten Linie B-B in einer Vergrößerung;
- Figur 4: eine Seitenansicht eines Schleiftellers;
- Figur 5: die Unterseite des Schleiftellers nach Figur 4 aus der in Figur 4 angedeuteten Richtung C;
- Figur 6: einen Adapter in der Draufsicht auf die Klettadaptionsfläche;
- Figur 7: einen Schnitt entlang der in Figur 6 angedeuteten Linie D-D, wobei der geschnittene Adapter 4 nur in einem Teilbereich, und zwar in vergrößerter Darstellung gezeigt ist.
- Figuren 8 bis 16: verschiedene Varianten der Perforationsbildung.

Zunächst wird auf die Figuren 4 und 5 Bezug genommen. Die Figuren 4 und 5 zeigen einen Schleifteller 5, der mit Absaugeinrichtungen 7, hier einzelne radial angeordnete Bohrungen, ausgestattet ist. Über diese Absaugeinrichtungen 7 wird herkömmlicherweise der abgetragene Schleifstaub einem Auffangbeutel zugeführt, wobei die eigentliche Saugeinrichtung am oder im Schleifgerät integriert ist. Diese Darstellung ist stellvertretend für eine Schleifplatte oder einen sonstigen Schleifmittelhalter 6 mit oder ohne Absaugeinrichtungen.

Es gilt nun erfindungsgemäß die funktionsgerechte Zuführung des Schleifstaubes zu diesen Absaugeinrichtungen 7 oder den gleichwertigen Abtransport sicherzustellen. Herkömmlicherweise sind hierzu die Schleifmittel, beispielsweise kreisrunde Schleifscheiben, ebenfalls mit Durchbrechungen versehen, die deckungsgleich zu den Absaugeinrichtungen 7 aufzubringen sind. Wie eingangs bereits erwähnt, kann dieser Stand der Technik nicht sicherstellen, daß das Schleifergebnis zufriedenstellend ausfällt. Der Grund hierfür liegt im eigentlichen System. Der Schleifteller 5 besitzt eine Klettadaptionsfläche 17. Darüber befindet sich eine druck- und stoßausgleichende weichere Schicht 18. Sowohl letztere Schicht als auch die Perforationsfläche sind fest auf einem Tragteller 19 aufgebracht, welcher ein Verbindungselement 20 zur Maschine besitzt. Sowohl die Klettadaptionsfläche 17 als auch die weiche Schicht 18 und der Tragteller 19 des Schleiftellers sind von den Absaugeinrichtungen 7 in Form von Durchbrechungen oder Bohrungen durchsetzt.

Wird nun der Schleifkörper 1 unsachgemäß auf den Schleifteller 5 aufgebracht, d.h. wenn die herkömmlichen mit den Absaugeinrichtungen 7 deckungsgleichen Bohrungen der Schleifscheibe nicht exakt über die Absaugeinrichtung 7 positioniert werden, ist die Absaugung des Schleifstaubes zunichte gemacht.
Aber auch dann, wenn die Schleifscheibe ordnungsgemäß positioniert wird, ist eine kontinuierliche Absaugung aus den bereits genannten Gründen nicht gewährleistet.

Erfindungsgemäß wird nun ein Schleifkörper 1 gemäß Figur 1 bis 3 sowie ein Adapter gemäß den Figuren 5 bis 7 geschaffen. Der allgemeine Erfindungsgedanke drückt sich beispielsweise in den Figuren 1 bis 3 aus. Erfindungsgemäß ist der Schleifkörper 1 mit einer Perforation 8 versehen, die sich beispielsweise über die gesamte Fläche verteilt. Der Schleifkörper 1 kann dabei aus verschiedensten Schichten gebildet werden. Dies ist abhängig vom jeweiligen Schleifverfahren, Güte der beschliffenen Schicht und dem anzutreffenden Material. Zumindest ist erfindungsgemäß die das Schleifmittel 2 tragende Schicht 3 von den die Perforation 8 bildenden Durchbrechungen 9 durchsetzt. Durch diese erfindungsgemäße Anordnung der Durchbrechungen 9 der Perforation 8 zueinander sowie gegenüber den Absaugeinrichtungen 7 des Schleiftellers 5 ist ein nahezu stauloser Transport des Schleifstaubes zu den Absaugeinrichtungen 7 bewirkt. Beispielsweise ist der erfindungsgemäße Schleifkörper 1, aus der das Schleifmittel 2 aufweisenden Schicht 3 und der das Schleifmittel 2 tragenden oder das Schleifmittel 2 einbettenden Schicht 10 und einer Klettadaptionsschicht 11 gebildet, die alle durch die Perforation 8 durchdrungen sind.

Es kommen also Schleifkörper für diese Erfindung in Frage, bei denen der unterschiedlichste Schichtaufbau möglich ist. Beispielsweise kann dies auch gemäß Figur 3a eine zwischen der das Schleifmittel 2 aufweisenden Schicht 3 oder deren Träger oder Einbettungsschicht 10 und der Klettadaptionsschicht 11 angeordnete Hilfsfunktionsschicht 12 sein, die beispielsweise als Schaumkörper zum Zwecke der elastischen Anpassung und des Ausgleiches aber auch als Temperatursperrschicht vorliegen kann. Diese ist ebenfalls für Naß- oder Trockenschliffausführungen herstellbar.
Wie zuvor dargelegt, können alle den Schleifkörper 1 bildenden Schichten von einer gemeinsamen Perforation durchsetzt sein oder auch nur einzelne Schichten von dieser durchsetzt werden.
Eine Ausführungsform der vorliegenden Erfindung besteht darin, daß die Hilfsfunktionsschicht 12 keine Perforation 8 aufweist, sondern durch ihren eigenen schaumartigen Aufbau Kommunikationskanäle 13 zwischen den Durchbrechungen 9 der Perforation 8 und den Absaugeinrichtungen 7 des Schleiftellers 5 bildet. Es versteht sich hierbei, daß sowohl die Perforation 8 als auch die Kommunikationskanäle 13 sowohl gas- als auch partikeldurchströmbar sind. Gleiches gilt auch für den Aufbau des Adapters gemäß den Figuren 6 bis 7. Der Adapter 4 sieht auch hier die Perforation 8 vor, die, falls der Adapter 4 aus einer Klettadaptionsschicht 14 besteht, lediglich diese durchsetzt, wenn wie hier gezeigt eine Schaumpartikelschicht 15 mit einer darauf folgenden Veloursschicht 16, welche selbst durchströmbar sind, besteht.

Figur 8 zeigt eine Perforation 8 die aus kreisrunden Durchbrechungen gebildet ist. Figur 9 zeigt sternförmige durchbrechungen 9 und Figur 10 vieleckige Durchbrechungen 9. Diese Durchbrechungen können symmetrisch wie die quadratischen, rechteckigen oder dreieckigen Durchbrechungen gemäß den Figuren 11 bis 13 oder auch von assymetrischer Formgebung sein. Die Figur 14 zeigt ovale Durchbrechungen 9. Die Wahl der geometrischen Form wird durch den jeweiligen Anwendungsfall bestimmt. So kommen auch schlitzartige Durchbrechungen 9 in lineare (Figur 15) oder bogenförmige Ausrichtung (Figur 16) in Betracht. Das Wesen der Erfindung wird u.a. durch die Perforationen im Schleifkörper und im Adapter bzw. deren Schichtaufbau bestimmt. So wurde erkannt, daß sowohl der Schleifkörper als auch der Adapter separat oder auch in Kombination miteinander genutzt werden können. Der erfindungsgmäße Adapter kann sogar mit herkömmlichen,
Lochungen aufweisenden Schleifkörpern im Sinne des Erfindungsgedankens genutzt werden.

### Bezugszeichenliste

- 1: Schleifkörper
- 2: Schleifmittel
- 3: Schicht für 2 (tragend)
- 4: Adapter
- 5: Schleifteller/Schleifplatte
- 6: Schleifmittelhalter
- 7: Absaugeinrichtung
- 8: Perforation
- 9: Durchbrechungen von 8
- 10: Schicht für 2 (einbettend)
- 11: Klettadaptionsschicht von 1
- 12: Hilfsfunktionsschicht
- 13: Kommunikationskanäle von 12/15
- 14: Kleppadaptionsschicht von 4
- 15: Schaumpartikelschicht von 4
- 16: Veloursschicht von 4
- 17: Klettadaptionsfläche von 5
- 18: Zwischenschicht von 5
- 19: Tragteller von 5
- 20: Verbindungselement von 5

## Patentansprüche

1. Schleifkörper, mindestens bestehend aus einer ein Schleifmittel (2) aufweisenden partikelstromundurchlässigen Schicht (3), der direkt oder mit Hilfe eines Adapters (4) indirekt auf einem Schleifmittelhalter (5, 6) arbeitsgerecht befestigbar ist, mit Durchbrechungen (9), die zumindest die das Schleifmittel (2) aufweisende Schicht (3) durchdringen, und einer Schicht, insbesondere einer Klettadaptionsschicht (11), die gas- und partikelstromdurchlässig ist, dadurch gekennzeichnet, daß die Durchbrechungen (9) als gas- und partikeldurchströmbare Perforation (8) ausgebildet sind, die annähernd gleichmäßig über die gesamte Fläche des Schleifkörpers oder einen Teil davon verteilt ist, wobei die einzelnen, die Perforation (8) bildenden Durchbrechungen (9) miteinander in Verbindung stehen und ihr Abstand zueinander so gewählt ist, daß ein nahezu stauloser kontinuierlicher Transport des Schleifstaubes bewirkt ist.

2. Schleifkörper nach Anspruch 1, dadurch gekennzeichnet, daß die das Schleifmittel (2) aufweisenden Schicht (3) und die Klettadaptionsschicht (11) gemeinsam von der Perforation (8) durchdrungen sind.

3. Schleifkörper nach Anspruch 1 oder 2 dadurch gekennzeichnet, daß zwischen der das Schleifmittel (2) aufweisenden Schicht (3) oder deren Träger- oder Einbettungsschicht (10) und der Klettadaptionsschicht (11) eine weitere gas und partikeldurchlässige Schicht angeordnet ist, die als elastische Anpassungsschicht oder Ausgleichsschicht oder als Temperatursperrschicht ausgebildet oder zum Naß- und/oder Trockenschliff geeignet ist.

4. Schleifkörper nach Anspruch 1 bis 3, dadurch gekennzeichnet, daß die den Schleifkörper (1) bildenden Schichten eine gemeinsame Perforation (8) aufweisen.

5. Schleifkörper nach Anspruch 1 bis 4, dadurch gekennzeichnet, daß die weitere Schicht (12) keine Perforation (8) aufweist und durch einen schaumartigen Aufbau Kommunikationskanäle (13) zwischen den Durchbrechungen (9) der Perforation (8) der benachbarten Schicht und den Ansaugeinrichtungen (7) des Schleifmittelhalters (5, 6) bildet.

6. Schleifkörper nach Anspruch 1 bis 5, dadurch gekennzeichnet, daß auch die Kommunikationskanäle (13) gas- und partikeldurchströmbar sind.

7. Schleifkörper nach Anspruch 1 bis 6, dadurch gekennzeichnet, daß die Perforation (8) durch kreisförmige, eckige oder ovale Durchbrechungen (9) gebildet ist.

8. Schleifkörper nach Anspruch 1 bis 6, dadurch gekennzeichnet, daß die Perforation (8) durch schlitzartige Durchbrechungen (9) gebildet ist die insbesondere linear oder bogenförmig ausgerichtet sind.

9. Schleifkörper nach Anspruch 1 bis 8, dadurch gekennzeichnet, daß dieser scheibenförmig ausgebildet ist.

10. Schleifkörper nach Anspruch 1 bis 9, dadurch gekennzeichnet, daß dieser kreisrund, eckig, insbesondere rechteckig, dreieckig oder sternförmig ausgebildet ist.

11. Schleifkörper nach Anspruch 1 bis 10, dadurch gekennzeichnet, daß der Schleifmittelträger aus Papier, aus einem Gewebe oder Vlies besteht.

12. Kombination aus einem Schleifkörper nach einem der Ansprüche 1 bis 11 und einem Schleifmittelhalter (5, 6), an dem der Schleifkörper befestigt ist und der Mittel aufweist, die mit Absaugeinrichtungen (7) zusammenwirken und der Abstand der Durchbrechungen (9) gegenüber den Absaugeinrichtungen (7) des Schleifmittelhalters (5) so gewählt ist, daß ein nahezu stauloser Transport des Schleifstaubes bewirkt ist.

13. Kombination nach Anspruch 12, dadurch gekennzeichnet, daß er auf einem als Schleifteller oder Schleifplatte ausgebildeten Schleifmittelhalter (5) einer Maschine befestigbar ist.

14. Adapter zur arbeitsgerechten Maschinen- oder Schleifmittelhalteranordnung sowohl eines konventionellen als auch eines Schleifkörpers nach den Ansprüchen 1 bis 11, der aus einer Klettadaptionsschicht (14), einer Schaumpartikelschicht (15) und einer Veloursschicht (16), die gas- und partikelstromdurchlässig sind, besteht, wobei die zum Schleifkörper (1) hinweisende Klettadaptionsschicht (14) mit von der gas- und partikelstromdurchlässigen und annähernd gleichmäßig über die gesamte Fläche des Adapters oder einen Teil davon verteilten Perforation (8) durchdrungen ist.

15. Adapter nach Anspruch 14, dadurch gekennzeichnet, daß die Schaumpartikelschicht (15) als elastische Anpassungsschicht oder Ausgleichsschicht oder als Temperatursperrschicht ausgebildet ist oder zum Naß- und/oder Trockenschliff geeignet ist.

16. Adapter nach Anspruch 15, dadurch gekennzeichnet, daß die Schaumpartikelschicht (15) keine Perforation (8) aufweist und durch den schaumartigen Aufbau gas- und partikeldurchströmbare Kommunikationskanäle (13) zwischen den Durchbrechungen (9) der Perforation der benachbarten Schicht und den Ansaugeinrichtungen des Schleiftellers oder der Schleifplatte bzw. dem Schleifmittelhalter bildet.

## Claims

1. Grinding body, at least consisting of a particle stream-impermeable layer (3) comprising an abrasive (2), which can be mounted in a manner fit for work directly or by means of an adapter (4) indirectly on an abrasive holder (5, 6), with apertures (9) which at least pass through the layer (3) comprising the abrasive (2), and a layer, in particular a hooking adaptation layer (11), which is gas-permeable and particle stream-permeable, characterised in that the apertures (9) are constructed as a perforation (8) through which gas and particles can flow and which is distributed approximately uniformly over the whole surface area of the grinding body or part of it, wherein the individual apertures (9) forming the perforation (8) are connected to each other and the distance between them is selected such that continuous transport of the grinding dust almost without congestion is caused.

2. Grinding body according to claim 1, characterised in that the layer (3) comprising the abrasive (2) and the hooking adaptation layer (11) together have the perforation (8) passing through them.

3. Grinding body according to claim 1 or 2, characterised in that between the layer (3) comprising the abrasive (2) or its carrier or embedding layer (10) and the hooking adaptation layer (11) is arranged an additional gas-permeable and particle-permeable layer which is formed as a resilient adaptation layer or equalisation layer or as a temperature barrier layer or is suitable for wet and/or dry grinding.

4. Grinding body according to claims 1 to 3, characterised in that the layers forming the grinding body (1) have a common perforation (8).

5. Grinding body according to claims 1 to 4, characterised in that the additional layer (12) has no perforation (8) and due to a foam-like structure forms communication channels (13) between the apertures (9) of the perforation (8) of the adjacent layer and the extraction means (7) of the abrasive holder (5, 6).

6. Grinding body according to claims 1 to 5, characterised in that gas and particles can flow through the communication channels (13) too.

7. Grinding body according to claims 1 to 6, characterised in that the perforation (8) is formed by circular, angular or oval apertures (9).

8. Grinding body according to claims 1 to 6, characterised in that the perforation (8) is formed by slot-like apertures (9) which are oriented in particular linearly or arcuately.

9. Grinding body according to claims 1 to 8, characterised in that it is disc-shaped.

10. Grinding body according to claims 1 to 9, characterised in that it is round, angular, in particular rectangular, triangular or star-shaped.

11. Grinding body according to claims 1 to 10, characterised in that the abrasive carrier is made of paper, a woven fabric or fleece.

12. Combination of a grinding body according to any of claims 1 to 11 and an abrasive holder (5, 6) to which the grinding body is attached and which comprises means which cooperate with extraction means (7), and the distance between the apertures (9) and the extraction means (7) of the abrasive holder (5) is selected such that transport of the grinding dust almost without congestion is caused.

13. Combination according to claim 12, characterised in that it can be mounted on an abrasive holder (5) of a machine constructed as a grinding disc or grinding plate.

14. Adapter for mounting in a manner fit for work both a conventional grinding body and a grinding body according to claims 1 to 11 on a machine or abrasive holder, which consists of a hooking adaptation layer (14), a foam particle layer (15) and a velours layer (16) which are gas-permeable and particle stream-permeable, wherein through the hooking adaptation layer (14) facing towards the grinding body (1) passes a perforation (8) which is gas-permeable and particle stream-permeable and distributed approximately uniformly over the whole surface area of the adapter or part of it.

15. Adapter according to claim 14, characterised in that the foam particle layer (15) is constructed as a resilient adaptation layer or equalisation layer or as a temperature barrier layer or is suitable for wet and/or dry grinding.

16. Adapter according to claim 15, characterised in that the foam particle layer (15) has no perforation (8) and due to the foam-like structure forms communication channels (13) through which gas and particles can flow between the apertures (9) of the perforation of the adjacent layer and the extraction means of the grinding disc or grinding plate or the abrasive holde.

## Revendications

1. Corps abrasif, constitué au moins par une couche (3) imperméable au courant de particules et présentant un produit abrasif (2), susceptible d'être fixé en position de fonctionnement correcte sur un support à produit abrasif (5, 6) soit directement soit indirectement à l,aide d'un adaptateur (4), avec des traversées (9) qui traversent au moins la couche (3) présentant le produit abrasif (2), et par une couche, notamment une couche d'adaptation agrippante (11) qui est perméable au courant de gaz et de particules, caractérisé en ce que les traversées (9) sont réalisées comme des perforations (8), susceptibles d'être traversées par le gaz et par les particules, qui sont réparties de façon approximativement régulière sur toute la surface du corps abrasif ou bien sur une partie de celui-ci, les traversées individuelles (9) formant les perforations (8) étant en liaison les unes avec les autres, et leur distance les unes par rapport aux autres étant choisie de telle sorte que l'on assure un transport continu des poussières d'abrasion pratiquement sans stagnation.

2. Corps abrasif selon la revendication 1, caractérisé en ce que la couche (3) présentant le produit abrasif (2) et la couche d'adaptation agrippante (11) sont traversées en commun par les perforations (8).

3. Corps abrasif selon l'une ou l'autre des revendications 1 et 2, caractérisé en ce qu'il est prévu, entre la couche (3) présentant le produit abrasif (2) ou sa couche de support ou de noyage (10), et la couche d'adaptation agrippante (11), une autre couche perméable au gaz et aux particules qui est réalisée comme couche d'adaptation élastique ou comme couche de compensation, ou encore comme couche d'isolation thermique ou qui convient à l'abrasion par voie humide et/ou à sec.

4. Corps abrasif selon l'une quelconque des revendications 1 à 3, caractérisé en ce que les couches formant le corps abrasif (1) présentent des perforations communes (8).

5. Corps abrasif selon l'une quelconque des revendications 1 à 4, caractérisé en ce que l'autre couche (12) ne présente pas de perforation (8) et forme, par une structure de type mousse, des canaux de communication (13) entre les traversées (9) des perforations (8) de la couche voisine et les moyens d'aspiration (7) du support à produit abrasif (5, 6).

6. Corps abrasif selon l'une quelconque des revendications 1 à 5, caractérisé en ce que les canaux de communication (13) sont également susceptibles d'être traversés par le gaz et par les particules.

7. Corps abrasif selon l'une quelconque des revendications 1 à 6, caractérisé en ce que les perforations (8) sont formées par des traversées circulaires, polygonales ou ovales (9).

8. Corps abrasif selon l'une quelconque des revendications 1 à 6, caractérisé en ce que les perforations (8) sont formées par des traversées (9) en forme de fentes qui sont alignées notamment en forme linéaire ou en forme d'arc.

9. Corps abrasif selon l'une quelconque des revendications 1 à 8, caractérisé en ce qu'il est réalisé en forme de disque.

10. Corps abrasif selon l'une quelconque des revendications 1 à 9, caractérisé en ce qu'il est réalisé sous forme circulaire, polygonale, notamment rectangulaire, triangulaire ou sous forme d'étoile.

11. Corps abrasif selon l'une quelconque des revendications 1 à 10, caractérisé en ce que le support à produit abrasif est constitué en papier, en un tissu ou une nappe.

12. Combinaison d'un corps abrasif selon l'une quelconque des revendications 1 à 11 et d'un support à produit abrasif (5, 6) sur lequel est fixé le corps abrasif et qui présente des moyens qui coopèrent avec des moyens d'aspiration (7), dans laquelle la distance des traversées (9) par rapport aux moyens d'aspiration (7) du support à produit abrasif (5) est choisie telle que l'on assure un transport pratiquement sans stagnation des poussières d'abrasion.

13. Combinaison selon la revendication 12, caractérisée en ce qu'elle est susceptible d'être fixée sur un support à produit abrasif (5) d'une machine, réalisé comme une rondelle d'abrasion ou une plaque d'abrasion.

14. Adaptateur pour l'agencement en position de fonctionnement correcte d'une machine ou d'un support à produit abrasif aussi bien d'un corps abrasif traditionnel que d'un corps abrasif selon l'une quelconque des revendications 1 à 11, qui est constitué par une couche d'adaptation agrippante (14), par une couche de particules en mousse (15) et par une couche de velours (16), qui sont perméables aux courants de gaz et de particules, dans lequel la couche d'adaptation agrippante (14) dirigée vers le corps abrasif (1) est traversée par les perforations (8) perméables aux courants de gaz et de particules et réparties de façon approximativement régulière sur toute la surface de l'adaptateur ou bien sur une partie de celle-ci.

15. Adaptateur selon la revendication 14, caractérisé en ce que la couche de particules en mousse (15) est réalisée comme une couche d'adaptation élastique ou comme une couche de compensation ou encore une couche d'isolation thermique, ou bien en ce qu'elle convient à l'abrasion par voie humide et/ou à sec.

16. Adaptateur selon la revendication 15, caractérisé en ce que la couche de particules en mousse (15) ne présente pas de perforations (8) et forme, par la structure du type mousse, des canaux de communication (13) susceptibles d'être traversés par le gaz et par les particules entre les traversées (9) des perforations de la couche voisine et les moyens d'aspiration de la rondelle d'abrasion ou de la plaque d'abrasion ou encore du support à produit abrasif.
